# EUROPÄISCHE PATENTSCHRIFT

(11) **EP 0 234 336 B1**
(45) Veröffentlichungstag und Bekanntmachung des Hinweises auf die Patenterteilung: **02.11.1989**
(21) Anmeldenummer: 87101344.7
(22) Anmeldetag: 31.01.1987
(51) Int. Cl.: D01D 5/02, D01G 23/08, B65H 51/16

(54) **Verfahren und Vorrichtung zur Förderung von Spinnbändern über weite Förderstrecken**
Method and device for transporting slivers over long distances
Procédé et dispositif pour transporter des mèches de filature sur de longues distances

(30) Priorität: 15.02.1986 DE 3604819
(43) Veröffentlichungstag der Anmeldung: 02.09.1987
(73) Patentinhaber: BAYER AG, 51368 Leverkusen (DE)
(72) Erfinder: Paulini, Dieter, Dipl.-Ing., Im Mühlenend 46 (DE); Schmitz-Bastian, Peter, Dipl.-Ing., D-5042 Erftstadt/Liblar (DE); Wagner, Wolfram, Dr., D-4047 Dormagen (DE); Bieber, Günter, D-4047 Dormagen (DE)

(56) Entgegenhaltungen:
- DE-A- 2 220 977
- DE-A- 2 462 375
- DE-B- 2 402 478
- DE-B- 2 438 364
- DE-C- 685 803
- DE-C- 1 140 311
- GB-A- 1 437 521
- GB-A- 2 005 216
- US-A- 3 511 041

## Beschreibung

Die Erfindung betrifft ein Verfahren und eine Vorrichtung zur Förderung von Spinnbänderr über weite Förderstrecken zwecks direkter Kopplung verschiedener Arbeitsstufen einer Faserherstellung.

Bisher ist es üblich, Filamente bzw. Spinnbänder nach dem Spinnprozeß in Kannen zu sammeln, die dann zur nächsten, im allgemeinen räumlich entfernten Anlage transportiert werden, wo das Filament zur weiteren Behandlung - wie Waschen, Verstreckung, Kräuseln usw. - wiederum aus der Kanne abgezogen wird.

Der Nachteil einer solchen Handhabung besteht im wesentlichen darin, daß die empfindlichen Vorprodukte beim Ein- und Auspacken aus der Kanne beschädigt werden können, die örtliche Zuordnung der Filamente untereinander gestört wird, ein erhöhter Transportaufwand durch die kontinuierliche Förderung erforderlich ist und zusätzliche Lagerhaltungskosten entstehen.

Aufgabe der Erfindung ist es, eine unmittelbare Transportmöglichkeit für die beim Spinnprozeß anfallenden feuchten oder trockenen Filamente bzw. ohne Fadenschluß zu Tausenden zusammengefaßten Spinnbänder in relativ geordneter, paralleler Lage, zur nächsten Arbeitsstufe zu finden, die erlaubt, ohne Veränderung der Eigenschaften und gegenseitigen Zuordnung diese über eine längere Strecke schonend zu fördern, wobei im Falle des Anfahrens bzw. bei Störungen ein Neueinfädeln sicher und schnell wegen der meist vorhandenen hohen Arbeitsgeschwindigkeiten gegeben sein muß.

Die Aufgabe wird erfindungsgemäß dadurch gelöst, daß zum Anlegen der Anfang eines Spinnbandes in bestimmten Abständen der Förderstrecke staffettenartig durch Fördermittel mittels hintereinander angeordneten Injektoren erfaßt wird, um dann jeweils in einer mit dem Injektor erzeugten Strömung innerhalb eines geschlossenen Kanales, vorbei an dort quer angeordneten Führungsorganen, frei schwebend gefördert zu werden, bis ein Teil des Fördermittels seitlich abgeführt wird, während gleichzeitig der nächste Injektor die Funktion zur Weiterförderung übernimmt und daß nach dem Anlegen die Injektoren abgeschaltet werden, wobei dann das Spinnband über Führungsorgane während der Förderung gestützt wird.

Durch wiederholtes Zentrieren in bestimmten Abständen während der schwebenden Förderung beim Anlegen der Spinnbandanfänge wird auch über weite Förderstrecken ein Verfangen oder Verhaken an den Führungsorganen vermieden, die Wiederum erforderlich sind, um beim Normalbetrieb durch mechanischen Abzug einen Verschleiß durch geringe Anlage und eine Verstreckung durch geringe Reibung bei diesem sehr empfindlichen Vorprodukt zu vermeiden. Mit dem Verfahren ist eine sichere und schnelle Einfädelung auch bei kleinem Rohrquerschnitt, der aus Platzgründen oft erforderlich ist, mit geringen Luftmengen möglich, da jeder Injektor etwa im optimalen Betriebspunkt wegen des geringen Druckabfalls auf der Länge gefahren werden kann, so daß eine Verstopfung nicht auftritt. Das Verhältnis zwischen Förderluftgeschwindigkeit und Bandgeschwindigkeit (VT--,3/VB) sollte im Bereich von 4 bis 16, vorzugsweise 8 bis 10 liegen.

Für die Übergabe des Spinnbandes werden bekannte Hand-Anlegedüsen vewendet, die das ankommende Spinnband einfangen. Das freie Ende wird abgeschnitten. Das in die Anlegedüse laufende Band wird über Hilfsvorrichtung am Injektor vorbeigeführt und zwischen beiden durchtrennt, so daß der Injektor es in Form einer Schlinge einsaugt, die in der Förderstrecke abgebaut wird. Um die sichere Übergabe des Spinnbandes von der Anlegedüse an einen Förderinjektor zu gewährleisten, muß der Förderinjektor eine bestimmte Luftmenge ansaugen und so das Spinnband mit einziehen. Das Verhältnis zwischen der Geschwindigkeit der angesaugten Luft am Saugmund und der Geschwindigkeit des Spinnbandes (vₛfV_{B}) sollte im Bereich 2 bis 25, vorzugsweise 15 bis 20, liegen.

Zur Durchführung des Verfahrens dient eine Vorrichtung, bei der als Förderstrecke zwei oder mehrere hintereinander liegende Baueinheiten mit kleinem Abstand untereinander angeordnet sind, die aus jeweils einem Injektor mit anschlie- βendem geschlossenen Kanal, einschließlich eingebauter Führungsorgane, bestehen.

Bei Förderung über große Entfernungen ist es vorteilhaft standardisierte Baueinheiten hintereinander anzuordnen, die jeweils nur aus wenigen Elementen - nämlich einem Injektor, einem Rohr und einzelnen Führungsorganen - bestehen. Die Länge der Kanäle hängt von der Leistung des Förderinjektors, dem Druckverlust des Förderluftstromes durch Reibung, der erforderlichen Saugluftgeschwindigkeit und der notwendigen Förderluftgeschwindigkeit (Saugluft und Treibluft) ab. Die durch den Abstand der Baueinheiten untereinander vorhandene freie Austrittsfläche zwischen zwei Baueinheiten sollte das 2- bis 6 fache der Rohrquerschnittsfläche betragen.

Durch flache Querschnitte, die rechteckige oder ovale Form besitzen können, ist es möglich, auch Spinnbänder bis zu einer Breite von 300 bis 400 mm in einem Kanal so zu führen, daß für alle parallel laufenden Filamente etwa gleiche Förderbedingungen herrschen und daß der Verbrauch an Fördermittel Luft gering ist.

Vorteilhaft haben sich Führungsorgane erwiesen, die von der Rohrwandung her in das Rohr hineinragen und deren Anblasfläche unter einen Winkel von 10° bis 60° zur Rohrachse in Förderrichtung geneigt ist und die oben einen schmalen Sattel besitzen, der zu den Wänden des Kanals leicht ansteigt, wordurch sich während des Laufes das Spinnband immer automatisch zentriert.

Schließlich können Umlenkungen des Spinn-

bandes durch ein mitdrehendes Rad erfolgen, welches in seiner Umfangskontur der des Führungsorgans angepaßt ist, und einen Teil eines des für die pneumatische Umlenkung notwendigen Krümmers bildet, wobei zur Kontrolle entweder Rad oder Halbrohrbogen abklappbar sind. Durch das unter Belastung mitdrehende Rad wird während des mechanischen Abzuges des Spinnbandes ein Verschleiß an der Umlenkung weitgehend vermieden.

Ein Beispiel der neuen Vorrichtung ist in den Zeichnungen dargestellt und wird im folgenden näher beschrieben. Es zeigen
Fig. 1 Schema einer Förderstrecke
Fig. 2 Längsschnitt durch Kanal mit Führungsorgan
Fig. 3 Querschnitt durch Kanal mit Führungsorgan
Fig. 4 Längsschnitt durch Umlenkung.

In Fig. 1 ist die Einfädelung eines Spinnbandes 2 über eine weite Förderstecke 1 dargestellt.

Aus der Spinnmaschine 2 werden Filamente 3 in Form eines Spinnbandes 4 über ein Abzugswerk 5 abgezogen. Zum Einfädeln wird der Anfang des Spinnbandes im Bereich 6 mit einer Anlegedüse 7 in den ersten Injektor 8 eingeführt, dem Luft 9 über eine Leitung 10 zugeführt wird. Die Umlenkung erfolgt im Rohrkrümmer 11, der aus einem abklappbaren Bogenteil 12 und einer Rolle 13 gebildet wird. Am Ende des Rohres ist durch einen Abstand zum nächsten Injektor ein ringförmiger Schlitz 14 zum Ablassen der Treibluft 9 vorhanden. Die folgenden Baueinheiten 15 bestehen aus einem Injektor 8 mit Rohr 16 und evtl. einem Führungsorgan 17. Am Ende sitzt ein sogenannter Verlustinjektor 18, der den Spinnbandanfang ansaugt, von wo er mit einer Anlegedüse 7 auf ein Lieferwerk 19 für eine Nachbehandlungsanlage 20 gelegt wird. Danach wird die Luftzufuhr abgeschaltet und das Spinnband 4 mechanisch gefördert.

In Fig. 2 und 3 wird ein Längs- und ein Querschnitt durch das Rohr 16 an der Stelle gezeigt, wo ein Führungsorgan 17 für ein Spinnband 4 eingebaut ist, welches aus einem in Förderrichtung geneigten Körper 21 besteht, der eine zu den Rohrwandungen 22 ansteigende sattelförmige Auflage 23 besitzt, über die das Spinnband 4 während der mechanischen Förderung geführt wird.

In Fig. 4 wird eine Umlenkung des Spinnbandes 4 gezeigt. Auf einem Flansch 24 ist an einem Gelenk 25 ein klappbarer Bogenteil 12 befestigt, der unter Verbleiben eines geringen Spaltes an die Rolle 13 anschließt, und mit diesem einen Rohrkrümmer 11 bildet, in den das Spinnband 4 mit dem Luftstrom eingelenkt wird. Bei der späteren mechanischen Förderung liegt das Spinnband 4 an der Rolle 13 an, welche mitdreht.

### Beispiel 1

In einer Anlage muß ein Spinnband mit einem Bandgewicht von bis zu 40 g/m und ca. 70 % Feuchte, einer Bandbreite von bis zu 30 mm über eine Entfernung von bis zu 30 m transportiert werden. Als Kanal wird hier ein Glasrohr DN 80 eingesetzt. Die vorgeschaltete Ringspaltinjektoren haben einen lichten Saugmunddurchmesser von 50 mm. Zur Unterstützung des Spinnbandes im Rohr wurden die 4 m langen Förderrohre aus zwei Rohrstücken zusammengesetzt und an der Flanschstelle ein Führungsblech eingesetzt. Eingebaute Umlenkrollen sorgen für eine zweimalige Umlenkung des Bandes in der vertikalen und in der horizontalen Ebene.

### Beispiel 2

In einer zweiten Anlage muß jedoch ein Spinnband von einem Bandgewicht bis zu 150 g/m mit ca. 10 % Feuchte über eine Entfernung von ca. 12 m gefördert werden. Hierzu wird ein Ovalrohr mit ca. 300 mm Breite und ca. 80 mm Höhe verwendet. Die Injektoren sind dieser Form angepaßt und haben statt des Ringspaltes eine Vielzahl von feinen Bohrungen auf dem Umfang des ovalen Ringkanals für die Treibluftzufuhr. Zusätzliche Einbauten sind hier nicht erforderlich, da das Band aufgrund seiner geringen Feuchte einen günstigen Reibbeiwert besitzt.

## Patentansprüche

1. Verfahren zur Förderung von Spinnbändern über weite Förderstrecken zwecks direkter Kopplung verschiedener Arbeitsstufen einer Faserherstellung, dadurch gekennzeichnet, daß zum Anlegen der Anfang eines Spinnbandes (3) in bestimmten Abständen der Förderstrecke (1) staffettenartig durch ein Fördermittel (9) mittels hintereinander angeordneten Injektoren (8) erfaßt wird, um dann jeweils in einer mit dem Injektor (8) erzeugten Strömung innerhalb eines geschlossenen Kanales (16) vorbei an dort quer angeordneten Führungsorganen (19) frei schwebend gefördert zu werden, bis ein Teil des Fördermittels (9) seitlich abgeführt wird, während gleichzeitig der nächste Injektor (8) die Funktion zur Weiterförderung übernimmt und daß nach dem Anlegen die Injektoren (8) abgeschaltet werden, wobei dann das Spinnband (4) über Führungsorgane (17) während der Förderung gestützt wird.

2. Vorrichtung zur Förderung von Spinnbändem über weite Förderstrecken, gemäß Verfahren nach Anspruch 1, dadurch gekennzeichnet, daß als Förderstrecke (1) zwei oder mehrere hintereinander liegende Baueinheiten (15) mit kleinem Abstand (14) untereinander angeordnet sind, die aus jeweils einem Injektor (8) mit anschließendem geschlossenen Kanal (16) einschließlich evtl. eingebauter Führungsorgane (17) bestehen.

3. Vorrichtung nach Anspruch 2, dadurch gekennzeichnet, daß der Kanal (16) einen flachen Querschnitt besitzt.

4. Vorrichtung nach Anspruch 2 oder 3, dadurch gekennzeichnet, daß das Führungsorgan (17) mit einer sattelartigen Auflage (23) versehen ist.

## Claims

5. Vorrichtung nach einem der Ansprüche 1 bis 4, dadurch gekennzeichnet, daB das Fuhrungsor- gan (17) im Rohrkrummer (11) aus einem Rad (13) besteht, dessen Felgenbett einen Teil der Innen- kontur des geschlossenen Kanales (16) bildet.

1. A method of conveyance of sliver over long stretches for the purpose of direct coupling of different working steps in the production of a thread, characterized in that for the setting up the start of a sliver (3) is at certain intervals along the stretch (1) of conveyance picked up in relay style by a medium of conveyance (9) by means of injectors (8) arranged one behind the other, in order then in each case to be conveyed freely floating in a stream generated by the injector (8) inside a closed channel (16) past guide members (17 NOT '19') arranged across it at that point, until part of the medium of conveyance (9) is led away to the side whilst at the same time the next injector (8) takes over the function of onward conveyance and that after the setting up the injectors (8) are switched off, the sliver (4) then being supported by guide members (17) during conveyance.

2. A device for the conveyance of sliver over long stretches in accordance with the method as in Claim 1, characterized in that as the stretch (1) of conveyance two or more structural units (15) are arranged lying one behind the other at short distances (14) apart and consist in each case of an injector (8) with the adjoining closed channel (16) inclusive of possibly incorporated guide members (17).

3. A device as in Claim 2, characterized in that the channel (16) has a flat cross-section.

4. A device as in Claim 2 or 3, characterized in that the guide member (17) is provide with a saddlelike rest (23).

5. A device as in one of the Claims 1 to 4, characterized in that the guide member (17) in the bend (11) in the pipe consists of a wheel (13) the well of the rim of which forms part of the inner contour of the closed channel (16).

## Revendications

1. Procédé de transport de mèches de filaments sur de grandes lignes de transport pour accouplement direct de différentes étapes de travail de la fabrication de fibres, caractérisé en ce que pour l'introduction, le début d'une mèche de filaments (3) est saisi, à des intervalles définis de la ligne de transport (1), à la manière de relais, par un fluide de transport (9), au moyen d'injecteurs (8) disposés les uns derrière les autres, pour être ensuite acheminé, en suspension libre, dans un courant produit avec l'injecteur (8), à l'intérieur d'un canal (16) fermé, en passant devant des organes de guidage (19) disposés transversalement, jusqu'à ce qu'une partie du fluide de transport (9) soit évacuée latéralement, tandis qu'en même temps l'injecteur (8) suivant assure la suite de la fonction d'acheminement et en ce qu'après introduction, les injecteurs (8) sont coupés, la mèche de filaments (4) étant soutenue par des organes de guidage (17) pendant le transport.

2. Dispositif de transport de mèches de filaments sur de grandes lignes de transport, selon le procédé de la revendication 1, caractérisé en ce qu'il est prévu comme ligne de transport (1), deux unités de construction (15) ou plus, disposées l'une derrière l'autre, espacées d'une petite distance (14) et qui sont constituées chacune d'un injecteur (8) avec canal (16) fermé lui faisant suite, ainsi que d'éventuels organes de guidage (17).

3. Dispositif selon la revendication 2, caractérisé en ce que le canal (16) a une section transversale plate.

4. Dispositif selon la revendication 2 ou 3, caractérisé en ce que l'organe de guidage (17) est pourvu d'un appui (23) en forme de selle.

5. Dispositif selon l'une des revendications 1 à 4, caractérisé en ce que l'organe de guidage (17) est constitué, dans le coude de tube (11), d'une roue (13) dont la base de jante forme une partie du contour intérieur du canal (16) fermé.
